# FASCICULE DE BREVET EUROPEEN

(11) **EP 0 273 814 B1**
(45) Date de publication et mention de la délivrance du brevet: **13.05.1992**
(21) Numéro de dépôt: 87402758.4
(22) Date de dépôt: 04.12.1987
(51) Int. Cl.: A47F 3/04

(54) **Vitrine réfrigérée convertible**
Umwandelbares Kühlmöbel
Convertible refrigerated show case

(30) Priorité: 05.12.1986 FR 8617039
(43) Date de publication de la demande: 06.07.1988
(73) Titulaire: SOCIETE EUROPEENNE INDUSTRIELLE DU FROID, F-78403 Chatou (FR)
(72) Inventeur: Cocagne, Pierre, F-75008 Paris (FR); Lacroix, Patrick, F-75008 Paris (FR); Balancategui, Carmelo, F-75008 Paris (FR)
(74) Mandataire: Hirsch, Marc-Roger

(56) Documents cités:
- EP-A- 0 016 402
- EP-A- 0 089 556
- DE-U- 7 424 312
- DE-U- 8 610 690
- US-A- 2 486 724
- US-A- 2 744 807

## Description

La présente invention concerne une vitrine réfrigérée convertible de son état à chargement manuel à son état à chargement par chariots ou palettes et inversement pour la présentation de produits comestibles comportant d'une part successivement en partant du bas vers le haut:
- une paroi de ramassage de liquide et/ou d'isolation thermique;
- un plateau inférieur de présentation des produits;
- des étagères horizontales amovibles, de présentation de produits supportés par des poteaux verticaux de maintien des supports d'étagères;
- et d'autre part sur le côté frontal une paroi de support et de façade susceptible d'être librement relevée ou escamotée en une position haute et, dans cette position, permettant l'introduction d'un chariot ou palette dans la vitrine.

Les vitrines réfrigérées connues comprennent habituellement deux types de vitrines, un type classique où les produits sont entièrement présentés sur des étagères ou plateaux montées dans la vitrine, et un type de chargement avant où les produits sont présentés d'une part sur des étagères fixées dans la partie supérieure de la vitrine et d'autre sur des chariots ou palettes mis en place par le côté avant, dans la partie inférieure de l'enceinte de la vitrine. Les vitrines réfrigérées du type classique comportent dans leur partie inférieure une cuve isolante qui permet d'éviter des pertes en froid et qui reçoit souvent des systèmes de production de froid et de circulation d'air froid. Les vitrines réfrigérées du type à chargement avant ont des systèmes de production de froid et de circulation d'air froid montés soit dans leur partie supérieure soit dans une gaine jouxtant leur paroi arrière. Pour transformer les vitrines réfrigérées connues du type classique en vitrines réfrigérées du type à chargement avant, il faut supprimer la cuve isolante inférieure et transférer dans leur partie supérieure ou arrière éventuellement le système de production froid et de circulation d'air froid qui s'y trouve. Pour transformer les vitrines du type à chargement avant par chariots ou palettes, il faut réaménager la partie inférieure de leur enceinte, y installer des étagères ou des plateaux pour la présentation des produits et éventuellement y réaliser une isolation pour réduire les pertes de froid.

D'une façon générale et dans le commerce alimentaire notamment les journées en fin de semaine sont souvent des journées achalandées ou l'approvisionnement en produits des vitrines réfrigérées est non seulement fréquent mais doit être exécuté rapidement. Pour ces journées de vente à grand débit les vitrines réfrigérées du type classique sont mal adaptées et un besoin de les transformer en vitrines du type à chargement avant par chariot ou palettes garnis de produits apparaît nettement. Par contre dans les journées de début de semaine, la vente est tombée à un débit moyen ou faible, un approvisionnement des vitrines réfrigérées par chariots ou palettes n'est plus une grande exigence et cède le pas à un approvisionnement manuel où une présentation soignée des produits est recherchée pour obtenir un meilleur attrait et à une éventuelle économie de froid réalisable par une transformation des vitrines réfrigérées du type à chargement avant par chariots ou palettes, en vitrines réfrigérées du type classique munies d'une isolation dans leur partie inférieure qui limite les pertes de froid. Cependant ces transformations sont souvent onéreuses et exigent une intervention des spécialistes et une interruption du fonctionnement de la vitrine d'une durée relativement longue. Dans certains cas ces transformations ne sont pas possibles car elles ne peuvent être faites que dans un seul sens, celui des vitrines du type classique en vitrines du type à chargement avant.

La présente invention, ayant pour but d'éviter ces inconvénients, permet de réaliser une vitrine réfrigérée économique convertible facilement, rapidement et sans intervention de spécialistes, soit en vitrine réfrigérée du type classique soit en vitrine du type à chargement avant par chariots ou palettes.

Selon l'invention, une vitrine réfrigérée convertible est caractérisée en ce que:
- la paroi de ramassage de liquide et/ou d'isolation thermique, disposée en pente vers l'arrière, est amovible;
- une gouttière est fixée en-dessous du bord arrière de la paroi amovible pour recueillir et évacuer les liquides recueillis;
- le plateau inférieur de présentation des produits est incliné vers l'avant et pivote par son bord arrière autour d'un axe horizontal à proximité des supports d'étagères, pour être mis en position verticale;
- le chariot n'est introduit qu'après:
   . enlèvement de la paroi amovible de ramassage et/ou d'isolation thermique,
   . pivotement du plateau inférieur dans sa position verticale (représentée en traits continus),
   . relèvement au escamotage d'un ou plusieurs des étagères les plus basses.

Ainsi, on connaît du EP-A-89556 une vitrine réfrigérée convertible pour la présentation de produits comestibles comportant une paroi de ramassage de liquide et/ou d'isolation thermique et des étagères horizontales amovibles de présentation de produits et une paroi de façade susceptible d'être librement relevée pour permettre l'introduction d'un chariot ou palette. Cette solution ne permet cependant pas d'obtenir les avantages que la vitrine convertible selon l'invention permet d'obtenir. Des modes particuliers de réalisation de l'invention sont indiqués dans les revendications 2 à 5
Pour mieux faire comprendre l'invention, on en décrit ciaprès un exemple de réalisation et deux vitrines réfrigérées connues illustrés par des dessins ci-annexés dont
- la figure 1 représente une vue schématique en coupe transversale d'une vitrine réfrigérée connue du type classique,
- la figure 2 représente une vue schématique en coupe transversale d'une vitrine réfrigérée connue du type à chargement avant par chariots ou palettes, et
- la figure 3 représente à une autre échelle, une vue partielle, schématique, en coupe transversale d'une vitrine réfrigérée convertible, réalisée selon l'invention.

Une vitrine réfrigérée connue du type classique à chargement manuel 1, schématiquement illustrée dans la figure 1, comprend des parois d'isolation thermique 2, 3 dans ses parties supérieure et arrière, une cuve isolante 4 dans sa partie inférieure, des étagères 5 et un plateau 6 pour la présentation des produits à la vente. Le froid est produit par un système frigorifique 7 et l'air froid est mis en circulation dans la vitrine 1 par un système de ventilation 8. L'approvisionnement en produits des étagères 5 et du plateau 6 se fait manuellement et d'une manière plus ou moins soigneuse en vue d'une bonne présentation.

Une vitrine réfrigérée connue du type à chargement avant par chariots ou palettes 10, schématiquement illustrée dans la figure 2, comprend des parois thermiquement isolantes 11, 12 uniquement dans ses parties supérieure et arrière, et des étagères 13 dans l'espace supérieur 16 de son enceinte. L'espace inférieur 17 de son enceinte, délimité en haut par les étagères 13 et en bas par le sol 14, est disponible ou libre pour recevoir les chariots ou palettes 15 garnis de produits, schématiquement représentés en traits discontinus, qui y sont introduits par le côté avant de la vitrine. L'approvisionnement en produits de l'espace inférieur 17 de la vitrine 10 peut se faire ainsi rapidement par chariots ou palettes 15 tandis que l'approvisionnement en produits des étagères 13 de l'espace supérieur 16 de la vitrine 10 se fait manuellement d'une manière habituelle.

La vitrine réfrigérée du type à chargement avant par chariots ou palettes 10 répond aux exigences d'une vente à grand débit des journées achalandées où la fréquence d'approvisionnement en produits est importante et la vitrine réfrigérée du type classique à chargement manuel 1 convient à une vente à moyen ou faible débit des journées plus ou moins creuses où une présentation des produits doit être soignée pour leur donner un meilleur attrait.

Une transformation d'une vitrine réfrigérée connue du type classique à chargement manuel 1 dont la façade est fixe, en une vitrine réfrigérée connue du type à chargement avant par chariots ou palettes 10 rappelées ci-dessus exige un transfert du système frigorifique 7, dans une partie arrière ou supérieure de la vitrine, un démontage du plateau inférieur de présentation de produits 6, une suppression de la cuve isolante 4 afin de dégager totalement la partie inférieure de l'enceinte de la vitrine pour faciliter l'introduction et le retrait des chariots ou palettes 15 garnis de produits, et éventuellement une mise en place d'une façade lavable. Une telle transformation ne peut être réalisée que par des spécialistes et entraîne une interruption d'utilisation de la vitrine pour une durée plus ou moins longue.

Inversement une transformation d'une vitrine réfrigérée connue du type à chargement avant 10 en une vitrine réfrigérée connue du type classique 1, rappelées ci-dessus, se fait en munissant la vitrine 10 d'une cuve isolante 4, d'un plateau de présentation de produits 6 dans la partie inférieure de son enceinte et d'une façade. Cette transformation exige également une intervention des spécialistes et une interruption d'utilisation de la vitrine d'une durée plus ou moins longue.

Ces inconvénients sont réduits au minimum voire éliminés dans une vitrine réfrigérée convertible 18 réalisée selon l'invention. Dans une vitrine réfrigérée convertible 18, une conversion de la vitrine de son état du type classique en son état du type à chargement avant est réalisée en absence de toute intervention de spécialistes et en un temps réduit.

Une vitrine réfrigérée convertible 18, schématiquement et partiellement illustrée dans la figure 3, comprend une paroi isolante supérieure 19, une paroi isolante arrière 20, une gaine verticale arrière d'air froid 21, une gaine horizontale supérieure d'air froid 22 et un système de production de froid 23 et de circulation d'air froid 24 monté à l'intérieur de cette gaine verticale d'air froid 21 pour réaliser, à travers les gaines 21, 22, et à travers un diffuseur d'air 25, un rideau frontal d'air froid 26 indiqué par des flèches à pointe simple. La vitrine 18 comprend contre la paroi de la gaine arrière d'air froid 21, des poteaux verticaux ajourés espacés 28 destinés à recevoir par accrochage dans leurs ajours 29, des ergots 30 des supports amovibles 31 d'étagères horizontales de présentation de produits 32.

Selon une caractéristique importante, la vitrine réfrigérée convertible de son état à chargement manuel à son état à chargement par chariots ou palettes et inversement 18 comprend en combinaison dans la partie inférieure de son enceinte au moins d'une part de haut en bas, un plateau inférieur pivotant de présentation de produits 33 et une paroi amovible de ramassage de liquide et/ou d'isolation thermique 34, et d'autre part sur le côté frontal, une paroi escamotable ou relevable de support et de façade 35.

Dans la vitrine réfrigérée convertible 18, le plateau inférieur de présentation de produits 33 est pivotant par son bord arrière 36, autour d'un axe horizontal 37, à proximité des poteaux verticaux de maintien des supports 31 d'étagères 32, et muni au niveau de son bord frontal 38 d'un pied escamotable 39 qui repose sur le sol et le supporte indépendamment de la paroi escamotable de support et de façade 35 tandis que la paroi amovible de ramassage de liquide et/ou d'isolation thermique 34 est supporté au niveau de son bord frontal également indépendamment de la paroi escamotable de support et de façade 35 par un épaulement 40 formé dans ce pied escamotable 39 et au niveau de son bord arrière par un support ou plusieurs supports espacés 41. La paroi de support et de façade 35 peut être librement relevé ou escamoté quand le plateau inférieur de présentation de produits 33 et la paroi de ramassage de liquide et/ou d'isolation 34 sont en place, ce qui permet un nettoyage de l'espace sous la vitrine réfrigérée 18 et éventuellement une utilisation de cette vitrine partiellement en type à chargement avant par chariots ou palettes et partiellement en type à chargement manuel classique.

Dans la vitrine réfrigérée convertible 18, le plateau inférieur pivotant de présentation de produits 33 est incliné vers l'avant et la paroi amovible de ramassage de liquide et/ou d'isolation thermique 34 est en pente vers l'arrière. Une gouttière 42 est fixée en-dessous du bord arrière de la paroi amovible 34 pour évacuer vers l'extérieur les liquides recueillis. La paroi de support et de façade 35 est montée escamotable ou relevable par des moyens mécaniques de type connu. Cette paroi de support et de façade 35 peut être par exemple soit maintenue par des bras latéraux 44, représentés en traits discontinus, pivotants autour des axes horizontaux 45 et de préférence munis de contrepoids 46 qui facilitent le soulèvement ou l'abaissement de la paroi de support et de façade 35 soit montée coulissante par ses extrémités dans des rainures non représentées formées dans des parois latérales de la vitrine convertible 18. La paroi escamotable de support et de façade 35 est pourvue également d'une barre antichoc 47.

La vitrine réfrigérée convertible 18 comprend à l'extérieur du rideau d'air froid 26, un rideau d'air ambiant 48, représenté par des flèches à pointe double, formé à travers une gaine horizontale d'air ambiant 49 et un diffuseur d'air ambiant 50 et au moyen d'un système de circulation d'air ambiant 51. La vitrine réfrigérée 18 est éclairée par un système d'éclairage électrique comportant des tubes ou ampoules 52, 53.

La vitrine réfrigérée convertible 18 est représentée en traits pleins dans la figure 3 dans son état de vitrine du type classique.

Pour changer son état de vitrine du type classique à chargement manuel en un état de vitrine du type à chargement avant par chariots ou palettes, il suffit que les étagères inférieures de présentation de produits 32 et leurs supports amovibles 31, représentées dans la figure 3 soient enlevés, que le plateau inférieur de présentation de produits 33 soit pivoté dans sa position verticale représentée en traits discontinus, que la paroi amovible de ramassage de liquide et/ou d'isolation thermique soit enlevée, que le pied 39 soit escamoté le long du plateau 33, et que la paroi de support et de façade 35 soit escamotée par coulissement ou pivotement dans sa position haute afin de laisser la partie inférieure de l'enceinte de vitrine 18, libre à recevoir des chariots ou palettes garnis de produits 55, représentés en traits discontinus, avant de la remettre dans sa position basse représentée en trait plein après une mise en place de ces chariots ou palettes 55. L'opération de conversion de la vitrine convertible 18 se fait ainsi rapidement et sans intervention de spécialistes.

Un chariot de rangement non représenté peut être utilisé pour le stockage des étagères inférieures 32, des supports 31 de celles-ci, du plateau inférieur de présentation 33, de la paroi de ramassage de liquide et/ou d'isolation 35, enlevés de la vitrine 18.

Pour revenir de son état de vitrine du type à chargement avant par chariots ou palettes 55, à son état de vitrine du type classique à chargement manuel, il suffit de relever la paroi de support et de façade 35 dans sa position escamotée ou position haute afin de laisser libre le retrait des chariots ou palettes 55, de ramener ensuite cette paroi de support et de façade 35 dans sa position basse, de mettre en place la paroi de ramassage de liquide et/ou d'isolation thermique 34 en la posant sur l'épaulement 40 et le ou les supports 41, de rabattre le plateau inférieur de présentation de produits 33 dans sa position horizontale et de remonter les supports 31 et leurs étagères inférieures de présentation de produits 32 sur les poteaux de maintien 28.

Cette opération de conversion de la vitrine réfrigérée 18 peut se faire également rapidement et sans intervention de spécialistes.

Une simplicité de structure et de fonctionnement de la vitrine 18 décrite ci-dessus entraîne une facilité de fabrication et permet d'obtenir une vitrine réfrigérée convertible économique, fiable, rentable, répondant efficacement aux exigences de vente à grand débit et à moyen ou faible débit de produits présentés dans cette vitrine réfrigérée et présentant esthétiquement un même excellent aspect aussi bien dans son état de type classique à chargement manuel que dans son état à chargement par chariots ou palettes.

En effet, une convertibilité facile de la vitrine réfrigérée réalisée selon l'invention donne ainsi à celle-ci de grands avantages en rendement et en temps par rapport aux vitrines réfrigérées connues du type classique à chargement manuel ou du type à chargement avant par chariots ou palettes.

## Revendications

1. Vitrine réfrigérée convertible de son état à chargement manuel à son état à chargement par chariots ou palettes et inversement pour la présentation de produits comestibles comportant d'une part successivement en partant du bas vers le haut:
- une paroi de ramassage de liquide et/ou d'isolation thermique (34);
- un plateau inférieur (33) de présentation des produits;
- des étagères (32) horizontales amovibles, de présentation de produits supportés par des poteaux verticaux de maintien des supports (31) d'étagères (32);
- d'autre part sur le côté frontal :
une paroi de support et de façade (35) susceptible d'être librement relevée ou escamotée en une position haute et, dans cette position, permettant l'introduction d'un chariot ou palette dans la vitrine
et òu :
- la paroi de ramassage de liquide et/ou d'isolation thermique (34), disposée en pente vers l'arrière, est amovible;
- une gouttière (42) est fixée en-dessous du bord arrière de la paroi amovible (34) pour recueillir et évacuer les liquides recueillis;
- le plateau inférieur (33) de présentation des produits est incliné vers l'avant et pivote par son bord arrière (36) autour d'un axe horizontal (37) à proximité des supports (31) d'étagères (32), pour être mis en position verticale;
- le chariot n'est introduit qu'après:
. relèvement ou escamotage de la paroi amovible de ramassage et/ou d'isolation thermique (34),
. pivotement du plateau inférieur (33) dans sa position verticale (représentée en traits continus),
. enlèvement d'un ou plusieurs des étagères (32) les plus basses.

2. Vitrine selon la revendication 1, caractérisée en ce que la paroi de support et de façade (35) est maintenue par des bras latéraux (44, en traits discontinus), pivotants autour des axes horizontaux (45).

3. Vitrine selon la revendication 2, caractérisée en ce que les bras latéraux (44) sont munis de contrepoids (46) qui facilitent le soulèvement ou l'abaissement de la paroi de support et de façade (35).

4. Vitrine selon la revendication 1, caractérisée en ce que la paroi de support et de façade (35) est montée coulissante par ses extrémités dans des rainures formées dans des parois latérales de la vitrine convertible.

5. Vitrine selon une quelconque des revendications 1 à 4, caractérisée en ce que la paroi amovible de ramassage de liquide et/ou d'isolation thermique (34) est supportée au niveau de son bord frontal par un épaulement (40) formé dans un pied escamotable (39) du plateau inférieur de présentation (33) indépendamment de la paroi escamotable ou relevable de support et de façade (35) et au niveau de son bord arrière par un ou des supports espacés (41).

## Claims

1. Cooled or refrigerated display cabinet adapted to be selectively changed from a manual loading condition to a condition for loading by means of trolleys or pallets and vice-versa, for display of alimentary products, comprising on the one hand, successively from its lower end to its upper end:
- a liquid collecting and/or heat insulating wall (34);
- a lower product display tray (33);
- removable horizontal display shelves (32) supported by vertical display shelf (32) carrier (31) retaining posts;
- and comprising on the other hand, on the front side, a frontal supporting wall (35) adapted to be raised or retracted to an upper position to allow in this position a trolley or a pallet to be introduced into said display cabinet; and wherein:
- the liquid collecting and/or heat insulating wall (34) which is inclined backwardly is removable;
- a gutter (42) is fixed below the rear edge of said removable wall (34) so as to collect liquids and to evacuate the same;
- the lower display tray (33) is inclined forwardly and adapted to pivot with its rear edge (36) about a horizontal axis (37) adjacent to the display shelf (32) carriers (31) so as to be brought into the vertical position;
- the trolley is introduced only:
. after raising or retracting of said removable collecting and/or heat insulating wall (34),
. after pivotally moving said lower tray (33) into its vertical position (indicated in full lines),
. and after removal of one or more of the lowermost shelves (32).

2. Display cabinet according to claim 1, characterized in that said frontal supporting wall (35) is maintained by lateral arms (44, shown in dashed lines) adapted to pivot about horizontal axes (45).

3. Display cabinet according to claim 2, characterized in that said lateral arms (44) include counterweights (46) for facilitating the raising or lowering displacements of said frontal support wall (35).

4. Display cabinet according to claim 1, characterized in that said frontal supporting wall (35) has its end slidably mounted in grooves provided in lateral side walls of said convertible display cabinet.

5. Display cabinet according to any one of claims 1 to 4, characterized in that said removable liquid collecting and/or heat insulating wall (34) is supported on the one hand, at the level of its front edge, by a shoulder (40) provided in a retractable leg (39) of the lower display tray (33), independently from the retractable or upwardly displaceable front wall (35), and is also supported, on the other hand, at the level of its rear edge, by a support or a plurality of mutually spaced supports (41).

## Patentansprüche

1. Kühlschrankschauvitrine zum Auslegen von Esswaren, die wahlweise auf Handbeschickung oder Beschickung mit Karren bzw. Förderplatten einstellbar ist und von unten nach oben einerseits umfasst:
- eine Flüssigkeitsauffang- bzw. Wärmeabschirmwandung (34);
- eine untere Warenauslegeplatte (33);
- abnehmbare horizontale Warenauslegeplatten (32), die von vertikalen, die Auslegeplatten (32) tragenden Auslegeplattenstützen (31) abgestützt werden;
- sowie andererseits, an der Vorderseite, eine Trag- und Stirnwandung (35), die frei in eine obere Lage bringbar bzw. einziehbar ist und in dieser nach oben eingezogenen Lage die Einführung eines Karrens bzw. einer Förderplatte in die Schauvitrine gestattet, wobei ferner:
- die Flüssigkeitauffang- bzw. Wärmeabschirmwandung (34) nach hinten geneigt und abnehmbar ist;
- eine über dem hinteren Rand der abnehmbaren Wandung (34) angeordnete Rinne (42) anfallende Flüssigkeit auffängt und ableitet;
- die untere Warenauslegeplatte (33) nach vorne geneigt ist und mit Ihrer Hinterkante (36) um eine horizontale Achse (37) in Nähe der Auslegeplattenstützen (31) in die vertikale Lage schwenkbar ist;
- der Karren erst eingeführt wird:
. nach dem Aufrichten bzw. Einziehen der abnehmbaren Auffang- und Wärmeisolierungswandung (34),
. nach dem Ausschwenken der unteren Platte (33) in ihre (durch ausgezogene Linien dargestellte) vertikale Lage, sowie
. nach Entfernung einer oder mehrerer der unteren Regalplatten (32).

2. Schauvitrine nach Anspruch 1, dadurch gekennzeichnet, dass die Trag- und Stirnwandung (35) durch seitliche (gestrichelt dargestellte), um horizontale Achsen (45) schwenkbare Arme (44) getragen wird.

3. Schauvitrine nach Anspruch 2, dadurch gekennzeichnet, dass die seitlichen Arme (44) Gegengewichte (46) aufweisen, die die Aufwärts- bzw. Abwärtsbewegung der Trag- und Stirnwandung (35) erleichtern.

4. Schauvitrine nach Anspruch 1, dadurch gekennzeichnet, dass die Trag- und Stirnwandung (35) an ihren Enden gleitbar in in den Seitenwandungen der konvertierbaren Schauvitrine ausgebildeten Nuten angeordnet ist.

5. Schauvitrine nach einem der Ansprüche 1 bis 4, dadurch gekennzeichnet, dass die abnehmbare Flüssigkeitsauffang- und/oder Wärmeisolierungsplatte (34) einerseits im Bereich ihrer Vorderkante durch eine in einem einziehbaren Fuss (39) der unteren Auslegeplatte (33) unabhängig von der einziehbaren oder anhebbaren Trag- und Stirnwandung (35) und andererseits im Bereich ihrer hinteren Kante durch einen bzw. mehreren mit gegenseitigem Abstand angeordnete Träger (41) gestützt wird.
